# FASCICULE DE BREVET EUROPEEN

(11) **EP 0 207 850 B1**
(45) Date de publication et mention de la délivrance du brevet: **08.08.1990**
(21) Numéro de dépôt: 86401390.9
(22) Date de dépôt: 24.06.1986
(51) Int. Cl.: B61B 12/02

(54) **Installation de transport de produits ou de personnes à câble aérien**
Schwebebahn für Lasten- oder Personentransport
Aerial ropeway for the transport of goods or people

(30) Priorité: 27.06.1985 FR 8509833
(43) Date de publication de la demande: 07.01.1987
(73) Titulaire: POMAGALSKI S.A., 38600 Fontaine (FR)
(72) Inventeur: Brian, René, F-38330 Saint Ismier (FR)
(74) Mandataire: Derambure, Christian

(56) Documents cités:
- DE-A- 1 117 633
- DE-B- 301 942
- DE-C- 165 903
- FR-B- 96 015
- US-A- 4 226 187
- US-A- 4 363 945
- US-A- 4 509 430

## Description

L'invention concerne une installation de transport de produit ou de personnes, à câble aérien.

On connait déjà des installations de transport de produit ou de personnes, à câble aérien, du type comportant ou un plusieurs câbles aériens porteurs, tracteurs se tendant entre deux stations d'extrémité respectivement de chargement ou d'embarquement et de déchargement ou débarquement avec éventuellement une ou plusieurs stations intermédiaires, maintenus et guidés par des galets support et des galets de compression portés par un ou plus généralement plusieurs pylônes répartis entre les stations et auxquels sont associés de manière fixe ou débrayable un ou plusieurs véhicules -notamment des cabines-. Ces installations sont de type pulsé ou va et vient ou de tout autre type.

Souvent, les galets sont associées par paires en étant montés aux deux extrémités de balanciers primaires articulés dans leur partie médiane aux deux extrémités de balanciers secondaires, eux- mêmes montés de la même manière sur un ou des balanciers tertiaires et ainsi de suite, selon le nombre de galets. Le dernier balancier forme une poutre montée articulée dans sa partie médiane à une potence du pylône. Une telle structure a l'avantage d'être standardisée, de permettre aux galets de suivre le cheminement du câble, quel que soit son état de charge, de conduire à une répartition homogène de la charge sur les galets. Cette structure est particulièrement bien adaptée à une charge répartie comme c'est le cas lorsque les cabines ont un poids unitaire compris entre 300 kilogrammes et 1,5 tonne environ, deux cabines voisines étant écartées l'une de l'autre d'une distance comprise entre 15 mètres et 45 mètres environ (ce qui correspond à une charge répartie moyenne de l'ordre de 30 kilogrammes par mètre linéaire).

Cependant, si l'on envisage une charge concentrée et non répartie, cette structure présente de sérieux inconvénients. Dans ce cas, la charge est d'une part relativement importante -notamment de l'ordre de 1,5 ù 2,5 tonnes par mètre linéaire- et d'autre part concentrée sur une longueur limitée -notamment de l'order de 3 à 6 mètres. Ceci se produit avec des cabines importantes se suivant à proximité immédiate l'une de l'autre. Dans cette hypothèse, et du fait de la concentration de la charge sur le câble, ce dernier peut se déplacer brusquement et avec une grande amplitude lorsque les véhicules passent au droit d'un pylône. Cela conduit à un mouvement de balancelle des véhicules toujours gênant surtout s'il s'agit de cabines pour des passagers, dont le confort est alors loin d'être satisfaisant. Cet inconvénient est d'autant plus grand que la vitesse linéaire du câble est grande.

Le brevet américain US-A-4 363 945 décrit un dispositif de détection du déraillement d'un câble supporté par un train de galets, mais ne fournit aucune solution au problème visé ci- dessus.

L'invention se propose d'apporter une solution à ces inconvénients. A cet effet, elle propose une installation conforme à la revendication 1.

En contrepartie, de telles structures selon l'invention ne peuvent être totalement standardisées, comme le souhaitent habituellement les concepteurs et constructeurs, et doivent être calculées et adaptées à chaque cas particulier. De même, contrairement aux souhaits habituels des concepteurs et constructeurs, la charge n'est pas nécessairement également répartie sur les galets.

L'invention sera bien comprise grâce à la description qui suivra en référence aux dessins annexés dans lesquels:
La figure 1 est une vue schématique d'une forme de réalisation possible d'une installation selon l'invention.
La figure 2 est une vue schématique partielle, à plus grande échelle, en élévation, d'un pylône d'une installation selon l'invention en l'occurence un train de galets supports, dans un état de charge possible.
La figure 3 est une vue schématique de côté du pylône représenté sur la figure 2.
La figure 4 est une vue en élévation d'une poutre fixe d'un pylône selon l'invention avec plusieurs courbes de référence possibles; celles-ci n'étant pas limitatives.
La figure 5 est une vue schématique en élévation du train de galets représenté sur la figure 2 dans une autre état de charge possible.

Ou se réfère maintenant à la figure 1 qui représente une installation de transport de produit ou de personnes à câble aérien, du type comportant un ou plusieurs câbles aériens 1, porteurs, tracteurs, s'étendant entre deux stations d'extrémité respectivement de chargement ou d'embarquement 2a et de déchargement ou débarquement 2b, avec éventuellement une ou plusieurs stations intermédiaires (non représentées), maintenus et guidés par des galets supports et des galets de compression 3 portés par un ou plus généralement plusieurs pylônes 4 répartis entre les stations et auxquels sont associés, de manière fixe ou débrayable, un ou plusieurs véhicules 5 notamment des cabines.

L'installation est de type pulsé ou va et vient, ou de tout autre type, sous réserve de ce qui est mentionné ci-dessous en ce qui concerne son caractère "à charge concentrée". Elle comporte un ou plusieurs câbles porteurs et tracteurs ou encore plusieurs câbles chacun porteur ou tracteur. Dans la suite du texte, ou parle "du" câble sans autre précision, ce qui se réfère donc à toutes les variantes possibles.

Ainsi qu'il est mentionné plus haut, l'installation est de type "à charge concentrée", c'est-à-dire que la répartition des véhicules 5 le long du câble 1 et le capacité des véhicules 5 sont telles que la charge qu'ils exercent sur le câble 1 est d'une part relativement importante -notamment de l'ordre de 1,5 à 2,5 tonnes par mètre linéaire-et, d'autre part, concentrée sur une longueur limitée -notamment de l'ordre de 3 à 6 mètres-. Le cas d'une installation à charge concentrée se présente avec plusieurs cabines -par exemple trois- se suivant à proximité immédiate l'une de l'autre et éventuellement associées l'une à l'autre.

Les valeurs indiquées ne sont pas à considérer strictement, mais permettent d'opposer une installation selon l'invention aux installations de l'etat connu de la technique, à charge répartie (charge moyenne répartie de l'ordre de 30 kilogrammes par mètre linéaire de câble et véhicules espacés les uns des autres de 15 à 45 mètres environ).

Préférentiellement, l'installation est également du type à défilement rapide, la vitesse linéaire de éfilement du câble 1 étant comprise entre 7 et 8 mètres par seconde, notamment égale ou de l'ordre de 7,5 mètres par seconde.

Ainsi que cela est représenté sur les figures 2 et 3, un pylône 4 comporte au moins une poutre fixe 6 portée par au moins une potence 7 et sur laquelle sont montés les galets 3 (support ou de compression).

Les galets 3 sont donc individuellement ou par groupes -notamment par paires comme dans l'exemple représenté- totalement indépendants des galets 3 ou des groupes de galets 3 voisins (ceci par opposition à l'état de la technique ou d'une extrémité à l'autre d'un train de galets, les galets sont associés cinématiquement les uns aux autres grâce aux balanciers primaires et secondaires, etc.... articulés).

Cette structure a pour fonction d'imposer au moins partiellement le cheminement ou des limites au cheminement du câble 1 (ceci par opposition à l'état de la technique où c'est le cheminement du câble qui détermine la position des galets). Cette structure permet donc d'éviter le déplacement brusque et de grande amplitude du câble 1, lorsque les véhicules 5 passent au droit d'un pylône 4.

Ainsi, grâce à l'invention, on évite que les véhicules 5 constituant une charge concentrée ne soient affectés d'un mouvement de balancelle en passant au droit d'un pylône 4, alors même que les véhicules 5 crééent sur le câble 1 une charge concentrée.

Les galets 3 sont montés sur la poutre fixe 6 le long d'une courbe de référence C. Cette courbe de référence C est une courbe intermédiaire entre les différentes courbes correspondant aux différents états de charge possibles. La courbe C peut, par exemple, correspondre à l'état ou le câble 1 subit la charge maximale. La courbe C peut correspondre à un état de charge soit particulier, soit fictif entre les différents états de charge possibles et ceci selon la configuration de l'installation.

Cette courbe C est déterminée par calcul pour chaque implantation particulière. Dans certains cas, cette courbe C peut être à concavité, tournée vers le haut ou vers le bas et se rapprocher d'une parabole ou d'une chainette. Elle peut avoir aussi, dans d'autres cas, une forme plus complexe.

Préférentiellement et pour des raisons de résistance, la courbe C s'étend dans la partie médiane de la poutre fixe 6. Pour cette raison, la poutre fixe 6 peut avoir des formes plus ou moins complexes selon les cas.

La poutre fixe 6 peut avoir, en particulier, une forme générale de pseudo segment circulaire, ce qui permet de l'utiliser avec des courbes de référence différentes. Cette caractéristique qui permet une certaine standardisation est illustrée par la figure 4 sur laquelle on voit qu'une même poutre fixe 6 peut concerner plusieurs-en l'oc- curence trois- courbes de référence C1, C2, C3, etc. Selon les nécessités, les galets 3 sont répartis régulièrement ou non le long de la courbe de référence C.

Selon une variante de réalisation possible, non représentée, les axes 3a des galets 3 sont montés fixes sur la poutre fixe 6. Dans ce cas, les galets 3 n'ont qu'une courbe enveloppe (tangente aux galets 3) unique.

Selon une autre variante de réalisation possible, représentée sur la figure 2, les axes 3a des galets 3 sont montés mobiles sur la poutre fixe 6. Ces galets 3 ou certains d'entre eux ont alors plusieurs courbes enveloppe possibles. A cet effet, les galets 3 peuvent être portés par des balanciers 8 articulés sur la poutre fixe 6 autour d'axes 8a, parallèles aux axes 3a. Dans une forme de réalisation possible, un balancier 8 supporte deux galets 3 placés respectivement à chacune de ses parties extrêmes 8b, l'axe d'articulation 8a du balancier 8 se trouvant dans sa partie médiane 8c. Cette disposition permet une certaine standardisation tout en assurant un minimum de contact entre le câble 1 et les galets 3, dans les différents états de charge possibles du câble 1.

Il est clair qu'un balancier 8 peut recevoir un nombre de galets différents. La poutre fixe 6 peut, de son côté, recevoir un nombre quelconque et approprié de galets 3 allant de quelques uns -huit par exemple- à plusieurs dizaines -une trentaine par exemple- la longueur de la poutre fixe 6 est donc adaptée en conséquence.

Dans le cas de plusieurs câbles 1 parallèles, il est prévu plusieurs poutres fixes 6 réunies par des entretoises ou une poutre fixe unique ayant en section droite transversale un profil en V (ou en V renversé).

L'installation peut comprendre, le cas échéant, des moyens formant butée limitant le pivotement des balanciers 8 ou encore des moyens classiques de rappel sollicitant les balanciers 8 vers leur position de référence.

Sur la figure 5 est représenté -en tant que cas fictif et à titre seulement illustratif- le train de galets 3 de la figure 2 dans une configuration différente (respectivement à vide figure 5, et en charge figure 2). Certains ou tous les balanciers 8 se sont déplacés à pivotement autour de leurs axes 8a induisant une nouvelle courbe enveloppe -correspondant au cheminement du câble 1-.

Dans cette situation, certains galets 3 sont en contact avec le câble 1 -et d'ailleurs avec une pression variable plus ou moins importante- alors que d'autres galets 3 sont inactifs car écartés du cable 1. Cette disposition est acceptée, en tant que contrepartie à l'absence de mouvement brusque et d'amplitude importante du câble 1.

## Revendications

1. Installation de transport de produits ou de personnes à câble aérien, du type comportant un ou plusieurs câbles aériens porteurs tracteurs (1), s'étendant entre deux stations d'extrémité respectivement de chargement ou d'embarquement (2a) et de déchargement ou débarquement (2b), avec éventuellement une ou plusieurs stations intermédiaires, les câbles étant maintenus et guidés par des galets supports et des galets de compression (3) portés par un ou plus généralement plusieurs pylônes (4) répartis entre les stations (2a) (2b), et auxquels sont associés de manière fixe ou débrayable un ou plus généralement plusieurs véhicules (5) -notamment des cabines-, un pylône (4) comportant au moins une poutre fixe (6) portée par au moins une potence (7), les galets (3) étant montés sur la poutre (6), caractérisée par le fait que les galets (3) sont montés sur la poutre fixe (6) le long d'une courbe de référence C intermédiaire entre les différentes courbes du câble correspondant aux différents états de charges possibles, cette courbe de référence C étant déterminée par calcul pour chaque implantation particulière, les galets (3) étant montés sur la poutre fixe (6), totalement indépendants -individuellement ou par groupes- des galets ou groupes de galets (3) voisins, l'axe (3a) de chaque galet (3) étant monté fixe sur la poutre (6) ou bien monté mobile sur la poutre (6) par l'intermédiaire d'un balancier (8) articulé sur la poutre (6), ce qui à pour fonction d'imposer au moins partiellement le cheminement ou des limites au cheminement du câble (1), en vue d'éviter le déplacement brusque et de grande amplitude du câble (1) lorsque les véhicules (5) passent au droit d'un pylône (4), et donc d'éviter un mouvement de balancelle des véhicules.

2. Installation selon la revendication 1 caractérisée par le fait qu'elle est à charge concentrée, la répartition et la capacité des véhicules (5) étant telles que la charge qui en résulte soit d'une part relativement importante -notamment de l'ordre de 1,5 à 2,5 tonnes par mètre linéaire- et d'autre part concentrée sur une longueur limitée notamment de l'ordre de 3 à 6 mètres-.

3. Installation selon l'une quelconque des revendications 1 et 2, caractérisée par le fait que l'axe (3a) d'un galet (3) est porté par un balancier (8) monté articulé sur la poutre fixe (6) autour d'un axe (8a) parallèle à l'axe (3a) du galet (3).

4. Installation selon la revendication 3, caractérisée par le fait qu'un balancier (8) comporte au moins deux galets (3), notamment à chacune de ses parties extrêmes (8b), le balancier (8) étant articulé à la poutre fixe (6) dans sa partie médiane (8c).

5. Installation selon l'une quelconque des revendications 1 à 4, caractérisée par lefait que la courbe de référence C correspond au moins sensiblement à l'état où le câble (1) subit la charge maximale.

6. Installation selon l'une quelconque des revendications 1 à 5, caractérisée par le fait que les galets (3) sont répartis régulièrement ou non le long de la courbe de référence C.

7. Installation selon l'une quelconque des revendications 1 à 6, caractérisée par le fait que la vitesse linéaire du câble (1) est comprise entre 7 et 8 mètres par seconde, notamment égale ou de l'ordre de 7,5 mètres par seconde.

8. Installation selon l'une quelconque des revendications 2 à 7, caractérisée par le fait qu'elle comporte plusieurs -notamment trois-cabines (5) se suivant à proximité immédiate l'une de l'autre, associées l'une à l'autre.

## Patentansprüche

1. Seilbahntramsportsystem für Personen oder Güter, mit einem oder mehreren Trag- und Zugseilen (1), die zwischen zwei Endstationen zum Beladen oder Einsteigen (2a) bzw. zum Entladen oder Aussteigen (2b) mit eventuell einer oder mehreren Zwischenstationen angeordnet sind, wobei die Seile von Stützrollen und Druckrollen (3) gehalten und geführt werden, welche von einer oder mehreren zwischen den Stationen (2a, 2b) verteilten Stützen (4) getragen werden, und an die Seile entweder fest oder auskuppelbar eine oder mehrere Gondeln (5), insbesondere Kabinen, befestigt sind, und wobei eine Stütze (4) zumindest einen festen Balken (6) aufweist, der von zumindest einem Ausleger (7) getragen wird, wobei die Rollen (3) an dem Balken befestigt sind, dadurch gekennzeichnet, daß die Rollen (3) auf dem festen Balken (6) entlang einer mittleren Referenzkurve C zwischen den verschiedenen Kurven des Seils entsprechend den verschiedenen Beladungszuständen befestigt sind, wobei die Referenzkurve C durch Berechnung für jede spezielle Anordnung bestimmt wird und die Rollen (3) auf dem festen Balken (6) einzeln oder gruppenweise und völlig unabhängig von den benachbarten Rollen oder Rollengruppen (3) angebracht sind, und daß die Achse (3a) jeder Rolle (3) fest auf dem Balken (6) angebracht ist oder auf diesem über einen an den Balken (6) angebrachten Schwinghebel (8) beweglich ist, wodurch zumindest teilweise der Weg des Seils (1) oder Grenzen für diesen vorgeschriebenen werden, um ein plötzliches Verlagern des Seils (1) mit großer Amplitude zu vermeiden, wenn die Gondeln (5) eine Stütze (4) passieren, sodaß ein Schaukeln der Gondeln vermieden wird.

2. System nach Anspruch 1, dadurch gekennzeichnet, daß das System vom Punktlast-Typ ist, wobei die Verteilung und die Kapazität der Gondeln (5) so gewählt ist, daß die daraus resultierende Belastung einerseits relativ groß ist, insbeson dere etwa zwischen 1,5 und 2,5 Tonnen pro Linienmeter, und andererseits auf einer begrenzten Länge von insbesondere etwa 3 bis 6 Meter konzentriert ist.

3. System nach Anspruch 1 oder 2, dadurch gekennzeichnet, daß die Achse (3a) einer Rolle (3) von einem Schwinghebel (8) getragen wird, der auf dem festen Balken (6) um eine Achse (8a) angebracht ist, die parallel zur Achse (3a) der Rolle (3) verläuft.

4. System nach Anspruch 3, dadurch gekennzeichnet, daß ein Schwinghebel (4) zumindest zwei Rollen (3) aufweist, die insbesondere an jedem seiner Enden (8b) angeordnet sind, wobei der Schwinghebel (8) in seinem mittleren Bereich (8c) mit dem festen Balken (6) verbunden ist.

5. System nach einem der Ansprüche 1 bis 4, dadurch gekennzeichnet, daß die Referenzkurve C zumindest im wesentlichen jenem Zustand entspricht, bei dem das Seil (1) am meisten belastet ist.

6. System nach einem der Ansprüche 1 bis 5, dadurch gekennzeichnet, daß die Rollen (3) regelmäßig oder unregelmäßig entlang der Referenzkurve C verteilt sind.

7. System nach einem der Ansprüche 1 bis 6, dadurch gekennzeichnet, daß die Lineargeschwindigkeit des Seils (1) zwischen 7 und 8 Meter pro Sekunde beträgt und insbesondere bei oder im Bereich von 7,5 Metern pro Sekunde liegt.

8. System nach einem der Ansprüche 2 bis 7, dadurch gekennzeichnet, daß mehrere und insbesondere drei Kabinen (5) vorgesehen sind, die unmittelbar aufeinander folgen und aneinander befestigt sind.

## Claims

1. Aerial-rope installation for transporting goods or persons, of the type having one or more carrying-hauling aerial ropes (1) extending between two end stations respectively for loading or embarking (2a) and unloading or disembarking (2b), possibly with one or more intermediate stations, the ropes being held and guided by support rollers and compression rollers (3) carried by one or more generally several pylons (4) which are distributed between the stations (2a) (2b) and with which are associated in fixed or disengageable manner one or more generally several carriers (5), in particular cabins, a pylon (4) having at least one fixed beam (6) carried by at least one support bracket (7), the rollers (3) being mounted on the beam (6), characterized in that the rollers (3) are mounted on the fixed beam (6) along an intermediate reference curve C between the various rope curves corresponding to the different loading states possible, this reference curve C being determined by calculation for each particular placement, the rollers (3) being mounted on the fixed beam (6) totally independently-individually or in groups-of the neighbouring rollers or groups of rollers (3), the spindle (3a) of each roller (3) being fixedly mounted on the beam (6) or else movably mounted on the beam (6) by way of a rocker (8) articulated on the beam (6), which has the function of determining at least partly the path or the limits of the path of the rope (1) with a view to preventing sudden displacement or displacement of large amplitude of the rope (1) when the carriers (5) pass at right angles to a pylon (4) and thus preventing a swinging movement of the carriers.

2. Installation according to Claim 1, characterized in that its load is concentrated, the distribution and capacity of the carriers (5) being such that the resulting load is on the one hand relatively large-in particular in the order of 1.5 to 2.5 tonnes per linear metre- and on the other hand concentrated over a limited length, in particular in the order of 3 to 6 metres.

3. Installation according to either of Claims 1 and 2, characterized in that the spindle (3a) of a roller (3) is carried by a rocker (8) articulatedly mounted on the fixed beam (6) about a spindle (8a) parallel to the spindle (3a) of the roller (3).

4. Installation according to Claim 3, characterized in that a rocker (8) has at least two rollers (3), in particular at each of its end parts (8b), the rocker (8) being articulated to the fixed beam (6) in its central part (8c).

5. Installation according to any one of Claims 1 to 4, characterized in that the reference curve C corresponds at least substantially to the state where the rope (1) undergoes maximum load.

6. Installation according to any one of Claims 1 to 5, characterized in that the rollers (3) are distributed regularly or otherwise along the reference curve C.

7. Installation according to any one of Claims 1 to 6, characterized in that the linear speed of the rope (1) is between 7 and 8 metres per second, in particular equal to or in the order of 7.5 metres per second.

8. Installation according to any one of Claims 2 to 7, characterized in that it has a plurality of-in particular three-cabins (5) following one another with immediate proximity and associated with one another.
